# EUROPÄISCHE PATENTSCHRIFT

(11) **EP 2 915 590 B1**
(45) Veröffentlichungstag und Bekanntmachung des Hinweises auf die Patenterteilung: **08.05.2019**
(21) Anmeldenummer: 15157092.6
(22) Anmeldetag: 02.03.2015
(51) Int. Cl.: C23C 4/01

(54) **Verfahren und Vorrichtung zum partiellen Abdecken eines Bauteilbereichs eines Bauteils**
Method and device for partially covering a component area of a component
Procédé et dispositif de recouvrement partiel d'une zone de composant d'un composant

(30) Priorität: 06.03.2014 DE 102014204117
(43) Veröffentlichungstag der Anmeldung: 09.09.2015
(73) Patentinhaber: MTU Aero Engines AG, 80995 München (DE)
(72) Erfinder: Winsy, Robert, 85258 Weichs (DE); Hertter, Manuel, 81243 München (DE); Wachter, Wolfgang, Cincinnati, 45217 (US)

(56) Entgegenhaltungen:
- EP-A1- 1 388 592
- WO-A1-2009/100706
- DE-A1- 10 233 492
- GB-A- 871 577
- US-B1- 6 224 673
- US-B1- 6 253 441

## Beschreibung

Die Erfindung betrifft eine Vorrichtung zum partiellen Abdecken eines Bauteilbereichs eines Bauteils nach dem Oberbegriff des Anspruchs 1. Die Erfindung betrifft ferner ein Verfahren zum partiellen Abdecken eines Bauteilbereichs eines Bauteils nach dem Oberbegriff des Anspruchs 4.

Bauteile, insbesondere Triebwerksbauteile müssen an bestimmten Stellen beschichtet werden, um beispielsweise eine verbesserte Haltbarkeit aufzuweisen. Dazu werden die Bauteile vor dem Beschichten maskiert, so dass nur noch der zu beschichtende Bereich frei bleibt. Dazu können flexible Masken, beispielsweise aus Silikonkautschuk hergestellt, verwendet werden, die jeder Kontur folgen, wie in der Druckschrift DE 199 19 054 A1 offenbart wurde. Bestimmte Schichten lassen sich allerdings nur mit bestimmten Beschichtungsverfahren auf das Bauteil auftragen, wie z.B. thermisches Spritzen. Der Silikonkautschuk verträgt nur Temperatur bis zu 200°C, aber der beim thermischen Spritzen entstehende Spritznebel weist deutlich höhere Temperaturen auf, so dass sich der Spritznebel durch den Silikonkautschuk brennt und auf das empfindlich Bauteil gelangen kann.

Für höhere Temperaturen sind metallische Masken unerlässlich. Allerdings sind diese Abdeckelemente steif und können nicht jeder Kontur folgen, so dass zwischen dem zu beschichtenden Bauteil und der Maske ein Spalt entsteht, der typischerweise mit einer Dichtung aufgefüllt wird. Bekanntermaßen werden als Dichtungsmaterialien, wie in der Druckschrift EP 1 762 303 B1, Kunststoffe verwendet, die keine hohen Temperaturen vertragen. Auch hier kann sich der sehr heiße Spritznebel durch den Kunststoff brennen und auf die Oberfläche des Bauteils gelangen.

Aus der US-Patentschrift US 6, 224,673 ist eine Vorrichtung in Kastenform zur Aufnahme eines Bauteils in Form einer Turbinenschaufel bekannt. Die Schaufelfußplatte wird dabei in einer Aussparung der Seitenwände aufgenommen, wodurch die Öffnung der Vorrichtung, welche den Schaufelfuß aufnimmt, abgeschlossen wird. Im Spalt zwischen der Schaufelfußplatte und den Seitenwänden der Vorrichtung ist als Dichtmittel ein hochtemperaturbeständiger Kitt vorgesehen. Aus der britischen Patentschrift GB 871,577 ist die Herstellung von Keramikfaserpapier bekannt, der dort als Werkstoff zur Elektro- und Wärmeisolation beschrieben wird. Das Teilbeschichten einzelner Turbinenschaufeln mittels einer Vorrichtung zum partiellen Abdecken eines Bauteilbereichs ist aus der internationalen Patentanmeldung WO 2009/100706 A1 bekannt.

Somit liegt der vorliegenden Erfindung die Aufgabe zu Grunde, eine Vorrichtung und ein Verfahren vorzustellen, bei dem kein Beschichtungsmaterial an unerwünschten Bereichen des zu beschichtenden Bauteils gelangt.

Die Aufgabe wird durch die Merkmale des Anspruchs 1 gelöst. Die Aufgabe wird ferner durch die Merkmale des Anspruchs 4 gelöst.

Die Erfindung betrifft eine Vorrichtung zum partiellen Abdecken eines Bauteilbereichs eines Bauteils oder einer Bauteilgruppe für einen Beschichtungsprozess. Die Vorrichtung umfasst mindestens ein steifes Abdeckelement, wobei in einem zwischen dem Abdeckelement und dem Bauteil entstehenden Spalt eine flexible Dichtung angeordnet ist. Dabei ist die Dichtung gegenüber einer Temperatur von mindestens 400°C temperaturresistent.

Dies ist insbesondere vorteilhaft, da die Vorrichtung insbesondere für thermisches Spritzen geeignet ist und bei Verwendung dieser Vorrichtung weniger Ausschussbauteile entstehen.

Erfindungsgemäß beinhaltet die Dichtung Keramikfaserpapier. Dabei kann das Keramikfaserpapier selbstklebend sein. Das Papier kann ferner Aluminiumoxidfaser und Aluminiumsilikatfaser beinhalten, insbesondere kann die Al₂O₃-Faser und/oder die Al₂O₃-SiO₂-Faser Natriumoxid und/oder Kaliumoxid beinhalten. Die Dichtung kann alternativ oder in Kombination dazu Zirkoniumoxid und/oder Eisenoxid beinhalten. Dies ist insbesondere vorteilhaft, da dieses Papier Temperatur von über 1000°C verträgt. Da das Papier leicht formbar und schneidbar ist, können Toleranzschwankungen und Unrundheit des Bauteils leicht ausgeglichen werden. Der Spalt, der sich zwischen dem Bauteil und dem Abdeckelement bildet, ist so abgedichtet, dass keine Spritzpartikel zu den Bauteilen, insbesondere Schaufelblättern, gelangen. Damit wird wirksam verhindert, dass im schlimmsten Fall die Bauteile verschrottet werden müssten.

Erfindungsgemäß umfasst die Vorrichtung einen Behälter zur Aufnahme mindestens eines Teils des Bauteils, wobei der Behälter einen Boden und zwei Seitenwände aufweist. Dies ist insbesondere vorteilhaft, da ein großer Teil eines Bauteils dort aufgenommen und geschützt bzw. abgedeckt werden kann. Der Behälter kann aus Metall bestehen und ist damit gegenüber hohen Temperaturen resistent. Damit kann der Behälter ohne großen Aufwand eine Seite des Bauteils abdecken.

Erfindungsgemäß ist das Abdeckelement an mindestens einer der beiden Seitenwände befestigbar, so dass das Abdeckelement einen nicht zu beschichtenden Bereich des Bauteils abdeckt. Dies ist insbesondere vorteilhaft, da das Abdeckelement wie ein Deckel zum Behälter aufgebracht werden kann. Dabei kann ein Teil des Bauteils zwischen dem Abdeckelement und dem Deckel angeordnet sein.

Erfindungsgemäß sind der Behälter und das Abdeckelement ringförmig, wobei der Innendurchmesser des Abdeckelementes größer ist als der Innendurchmesser des Behälters. Dies ist insbesondere vorteilhaft, da sogenannte Blisks (bladed disks) und/oder Blings (bladed ring) im Behälter aufgenommen werden können und in dieser Vorrichtung überhaupt beschichtet werden können. Eine Blisk ist eine Scheibe, an deren Außendurchmesser radial nach außen angeordnete Schaufelblätter integral angeformt sind. Ein Bling ist ein Ring, an dessen Außendurchmesser radial nach außen angeordnete Schaufelblätter integral angeformt sind.

Weitere Vorteilhafte Ausgestaltung der Erfindung sind in den Unteransprüchen wiedergegeben.

Im Weiteren werden anhand der schematischen Zeichnung bevorzugte Ausführungsbeispiele der Erfindung näher beschrieben. Dabei zeigen:
- Figur 1: eine Draufsicht auf die erfindungsgemäße Vorrichtung,
- Figur 2: einen Schnitt durch die erfindungsgemäße Vorrichtung entlang der Linie A-A in Figur 1.

Die Figur 1 zeigt eine Draufsicht auf die erfindungsgemäße Vorrichtung 2, die einen Behälter 4, ein erstes Abdeckelement 6 und ein zweites Abdeckelement 8 (nur in Figur 2 dargestellt) aufweist. Die Figur 2 zeigt einen Schnitt durch die erfindungsgemäße Vorrichtung 2 samt eingelegtem Bauteil 20 entlang der Linie A-A in Figur 1. Der im Schnitt u-förmige Behälter 4 weist eine in der Figur 2 vertikal verlaufende und ringförmige innere Seitenwand 10 und eine in der Figur 2 vertikal verlaufende und ringförmige äußere Seitenwand 12 auf, die über einen in der Figur 2 im Wesentlichen horizontal verlaufenden Boden 14 miteinander verbunden sind.

Die innere Seitenwand 10 weist einen inneren Radius R_{I} und die äußere Seitenwand 12 weist einen äußeren Radius R_{A} auf, wobei der innere Radius R_{I} kleiner ist als der äußere Radius R_{A}. Das obere Ende der inneren Seitenwand 10 ragt radial nach innen und bildet damit einen ringförmigen Kragen 16 mit einer hier horizontal verlaufenden Auflage 18, so dass dort der Radius R_{K} auf der Höhe des Kragens kleiner ist als der innere Radius R_{I}.

Ein zu beschichtendes Bauteil kann beispielsweise eine Blisk 20 sein. Die Blisk 20 umfasst von außen nach innen mehrere im Wesentlich radial verlaufende Schaufelblätter 22, eine Scheibe 24, an dessen Mantelfläche die Schaufelblätter 22 angeformt sind, und eine Nabe 26 mit einer Öffnung 28 zur Aufnahme einer nicht dargestellten Triebwerkswelle. Die Nabe 26 ist mittig zur Scheibe 24 angeordnet und axial etwas dicker ausgelegt als die Scheibe 24. Zwischen dem Schaufelblatt 22, 22' und der Scheibe 24 verläuft axial ein Konus 25 mit einem Anstreifbereich 27 für eine nicht dargestellte Leitschaufel.

Die Vorrichtung 2 wird nun für dieses Bauteil 20 so ausgelegt, dass der Kragenradius Rₖ kleiner ist als der Radius der Öffnung 28 und der innere Radius R_{I} größer ist als der Radius der Öffnung 28. Alternativ dazu kann der innere Radius R_{I} kleiner sein als der Radius der Öffnung 28, wobei dann kein nach radial innen ragender Kragen benötigt wird, sondern eine an der inneren Seitenwand 10 angeformte und radial nach außen verlaufende Schulter. Die obere Fläche der Schulter bildet dann eine andere nicht dargestellte Auflage zur Aufnahme der Nabe 26 der Blisk 20.

Bevor die Blisk 20 an bestimmten Stellen - hier insbesondere der Anstreifbereich 27 - beschichtet werden kann, wird die Blisk 20 derart in den Behälter 4 platziert, dass die Nabe 26 auf der Auflage 18 des Behälters 4 liegt. Zwischen der Auflage 18 und der Nabe 26 kann eine erste Dichtung 30 angeordnet sein. Zwischen der Nabe 26 und dem Kragen 16 kann ebenfalls eine Dichtung (nicht dargestellt) vorgesehen sein. Im Bereich der inneren Seitenwand 10 sind keine hohen Temperaturen zu erwarten, so dass diese beiden Dichtung elastische O-Ringe sein oder aus Kunststoff bestehen können. Damit liegt die Blisk 20 im Behälter 4 und verläuft in Figur 2 horizontal, so dass die Schaufelblätter 22, 22' zu schweben scheinen. Als nächstes wird das ringförmige erste Abdeckelement 6 auf der äußeren Seitenwand 12 des Behälters 4 - hier mit Schrauben 30 - befestigt. Dabei ragt ein am ersten Abdeckelement 6 angeformtes ebenfalls ringförmiges Abdeckblech 32 radial nach innen bis zur Blisk 20. Das Abdeckblech 32 kann aus Metall hergestellt sein. Das Abdeckblech 32 kann nur einige Schaufelblätter abdecken (wie in Figur 1 abgebildet) oder ein geschlossener Ring darstellen, so dass gleichzeitig alle Schaufelblätter 22, 22' abgedeckt sind.

Dabei entsteht unweigerlich ein Spalt S zwischen der Blisk 20 und dem Abdeckblech 32. Das Abdeckblech 32 ist über den Schaufelblättern 22, 22' angeordnet und endet unterhalb des Anstreifbereichs 27, der später zu beschichten ist. An dieser Stelle weisen später wegen des Beschichtungsverfahren die Beschichtungspartikel Temperaturen von über 400°C auf, so dass der Spalt S nur durch eine temperaturresistente Dichtung 34 abgedichtet werden kann. Diese temperaturresistente Dichtung 34 kann aus Keramikfaserpapier bestehen. Zusätzlich zum ersten Abdeckelement 6 kann über dem Anstreifbereich 27 ein zweites Abdeckelement 8 angeordnet werden, so dass dann nur noch der Anstreifbereich 27 freibleibt. Zwischen dem zweiten Abdeckelement 8 und dem Konus 25 kann ein nicht dargestellter Spalt entstehen, der ebenfalls mit einer temperaturresistenten Dichtung abgedichtet werden muss.

Nach der Maskierung des Bauteils 20 wird nun der Anstreifbereich 27 mit einem Ansteifbelag beschichtet, vorzugsweise mittels thermischen Spritzen, wie Lichtbogenspritzen, Plasmaspritzen, Hochgeschwindigkeits-Flammspritzen und/oder Laserstrahlspritzen.

Das Beschichten von Blisken mit einem Anstreifbelag wird mit dieser erfindungsgemäßen Vorrichtung möglich, ohne dass das Bauteil durch Spritznebel beschädigt wird. Ein weiterer Vorteil dieser Vorrichtung ist, dass weniger Material von den Abdeckelementen auf die zu beschichtende Oberfläche abprallt. Ansonsten würde sich das abgeprallte und qualitativ minderwertiges Material in der Schicht einlagern.

### Bezugszeichenliste

- 2: Vorrichtung
- 4: Behälter
- 6: erstes Abdeckelement
- 8: zweites Abdeckelement
- 10: innere Seitenwand
- 12: äußere Seitenwand
- 14: Boden
- 16: Kragen
- 18: Auflage
- 20: Bauteil / Blisk
- 22: Schaufelblätter
- 24: Scheibe
- 25: Konus
- 26: Nabe
- 27: Anstreifbereich
- 28: Öffnung
- 30: Schraube
- 32: Abdeckblech
- 34: temperaturresistente Dichtung

## Patentansprüche

1. Vorrichtung zum partiellen Abdecken eines Bauteilbereichs eines Bauteils (20) oder einer Bauteilgruppe (20) für einen Beschichtungsprozess, wobei die Vorrichtung mindestens ein steifes Abdeckelement (6, 8) aufweist und in einem zwischen dem Abdeckelement (6, 8) und dem Bauteil (20) entstehenden Spalt (S) eine flexible Dichtung (34) angeordnet ist,
**dadurch gekennzeichnet, dass**
- die Dichtung (34) Keramikfaserpapier beinhaltet und gegenüber einer Temperatur von mindestens 400°C temperaturresistent ist, wobei das Papier optional
- Aluminiumoxid und Aluminiumsilikatfaser und/ oder
- Natriumoxid und/ oder Kaliumoxid und/ oder Zirkoniumoxid und/ Eisenoxid beinhaltet
und
die Vorrichtung einen Behälter (4) zur Aufnahme mindestens eines Teils des Bauteils (20) umfasst, wobei
- der Behälter (4) einen Boden (14) und zwei Seitenwände (10, 12) aufweist und
- das Abdeckelement (6, 8) an mindestens einer der beiden Seitenwände (10, 12) befestigbar ist, so dass das Abdeckelement (6, 8) einen nicht zu beschichtenden Bereich (24, 22) des Bauteils (20) abdeckt,
wobei
der Behälter (4) und das Abdeckelement (6, 8) ringförmig sind, wobei der Innendurchmesser des Abdeckelementes (6, 8) größer ist als der Innendurchmesser (R_{I}) des Behälters (4).

2. Vorrichtung nach Anspruch 1, **dadurch gekennzeichnet, dass** das Abdeckelement (6) an einer äußeren Seitenwandung (12) des Behälters (4) befestigbar ist.

3. Vorrichtung nach mindestens einem der vorherigen Ansprüche, **dadurch gekennzeichnet, dass** die Vorrichtung ein weiteres Abdeckelement (8) umfasst, das einen weiteren nicht zu beschichtenden Bereich (25) des Bauteils (20) abdeckt.

4. Verfahren zum partiellen Abdecken eines Bauteilbereichs einer Blisk mit mindestens einem Schaufelblatt (22, 22') mit den Schritten:
- Bereitstellen eines zu beschichtenden Bauteils (20),
- Abdecken der Bereiche des Bauteils (20), die nicht beschichtet werden, mittels mindestens eines steifen Abdeckelementes (6);
- Abdichten eines zwischen dem Abdeckelement (6) und dem Bauteil (20) entstehenden Spaltes (S) mit einer Dichtung (34);
**dadurch gekennzeichnet, dass**
die Dichtung Keramikfaserpapier beinhaltet und gegenüber einer Temperatur von mindestens 400 °C temperaturresistent ist und die Blisk (20) vor dem Abdecken derart in einen ringförmigen Behälter (4) eingeführt wird, dass eine Nabenöffnung (28) der Blisk (20) in der Nähe einer inneren Seitenwandung (10) des Behälters (4) angeordnet ist und dass das ringförmige Abdeckelement (6) an einer äußeren Seitenwandung (12) des Behälters (4) befestigt wird, so dass mindestens ein Schaufelblatt (22') der Blisk (20) durch das Abdeckelement (6) abgedeckt wird.

5. Verfahren nach Anspruch 4, **dadurch gekennzeichnet, dass** ein Belag, insbesondere Anstreifbelag, auf dem zu beschichtende Bereich (27) des Bauteils mittels PVD, CVD und/ oder thermischem Spritzen aufgetragen wird.

## Claims

1. Device for partially covering a component region of a component (20) or a component group (20) for a coating process, the device having at least one rigid cover element (6, 8) and a flexible seal (34) being arranged in a gap (S) between the cover element (6, 8) and the component (20), **characterized in that**
- the seal (34) contains ceramic fiber paper and is temperature-resistant to a temperature of at least 400°C, the paper optionally containing
- aluminum oxide and aluminum silicate fibers and/or
- sodium oxide and/or potassium oxide and/or zirconium oxide and/or iron oxide and the device comprises a container (4) for receiving at least part of the component (20),
- the container (4) having a base (14) and two lateral walls (10, 12) and
- it being possible to fasten the cover element (6, 8) to at least one of the two lateral walls (10, 12) such that the cover element (6, 8) covers a region (24, 22) of the component (20) that is not to be coated,
the container (4) and the cover element (6, 8) being annular, the inner diameter of the cover element (6, 8) being greater than the inner diameter (R_{I}) of the container (4).

2. Device according to claim 1, **characterized in that** the cover element (6) can be fastened to an outer lateral wall (12) of the container (4).

3. Device according to at least one of the preceding claims, **characterized in that** the device comprises a further cover element (8) which covers a further region (25) of the component (20) that is not to be coated.

4. Method for partially covering a component region of a blisk comprising at least one airfoil (22, 22'), comprising the steps of:
- providing a component (20) to be coated,
- covering the regions of the component (20) that are not to be coated by means of at least one rigid cover element (6);
- sealing a gap (S) between the cover element (6) and the component (20) by means of a seal (34);
**characterized in that** the seal contains ceramic fiber paper and is temperature-resistant to a temperature of at least 400°C and, before covering, the blisk (20) is introduced into an annular container (4) in such a way that a hub opening (28) of the blisk (20) is arranged in the vicinity of an inner lateral wall (10) of the container (4) and that the annular cover element (6) is fastened to an outer lateral wall (12) of the container (4) such that at least one airfoil (22') of the blisk (20) is covered by the cover element (6).

5. Method according to claim 4, **characterized in that** a coating, in particular an abradable coating, is applied to the region (27) of the component that is to be coated by means of PVD, CVD and/or thermal spraying.

## Revendications

1. Dispositif devant recouvrir partiellement une zone de composant d'un composant (20) ou d'un groupe de composants (20) pour un procédé de revêtement, le dispositif comportant au moins un élément de recouvrement (6, 8) rigide et un joint (34) flexible étant agencé dans une fente (S) formée entre l'élément de recouvrement (6, 8) et le composant (20),
**caractérisé en ce que**
- le joint (34) inclut du papier en fibres céramiques et est thermorésistant à une température d'au moins 400 °C, le papier incluant facultativement
- de l'oxyde d'aluminium et des fibres de silicate d'aluminium et/ou
- de l'oxyde de sodium et/ou de l'oxyde de potassium et/ou de l'oxyde de zirconium et/ou de l'oxyde de fer
et
le dispositif comprend un récipient (4) devant recevoir au moins une partie du composant (20),
- le récipient (4) comportant un fond (14) et deux parois latérales (10, 12) et
- l'élément de recouvrement (6, 8) pouvant être fixé à au moins l'une des deux parois latérales (10, 12) de sorte que l'élément de recouvrement (6, 8) recouvre une zone (24, 22) du composant (20) qui ne doit pas être revêtue,
le récipient (4) et l'élément de recouvrement (6, 8) étant de forme annulaire, le diamètre interne de l'élément de recouvrement (6, 8) étant supérieur au diamètre interne (R_{I}) du récipient (4).

2. Dispositif selon la revendication 1, **caractérisé en ce que** l'élément de recouvrement (6) peut être fixé à une paroi latérale extérieure (12) du récipient (4).

3. Dispositif selon au moins l'une des revendications précédentes, **caractérisé en ce que** le dispositif comprend un autre élément de recouvrement (8) qui recouvre une autre zone (25) du composant (20) qui ne doit pas être revêtue.

4. Procédé de recouvrement partiel d'une zone de composant d'un disque aubagé monobloc comportant au moins une pale (22, 22') au moyen des étapes :
- de fourniture d'un composant (20) à revêtir,
- de recouvrement des zones du composant (20) qui ne sont pas revêtues au moyen d'au moins un élément de recouvrement (6) rigide ;
- d'isolation hermétique d'une fente (S) formée entre l'élément de recouvrement (6) et le composant (20) avec un joint (34) ;
**caractérisé en ce que** le joint inclut du papier en fibres céramiques et est thermorésistant à une température d'au moins 400 °C, et que le disque aubagé monobloc (20) est inséré avant le recouvrement dans un récipient (4) de forme annulaire, de telle sorte qu'une ouverture de moyeu (28) du disque aubagé monobloc (20) est agencée à proximité d'une paroi latérale intérieure (10) du récipient (4), et que l'élément de recouvrement (6) de forme annulaire est fixé à une paroi latérale extérieure (12) du récipient (4), de sorte qu'au moins une pale (22') du disque aubagé monobloc (20) est recouverte par l'élément de recouvrement (6).

5. Procédé selon la revendication 4, **caractérisé en ce qu'**un revêtement, en particulier un revêtement abrasif, est appliqué sur la zone à revêtir (27) du composant par dépôt physique en phase vapeur (PVD), dépôt chimique en phase vapeur (CVD) et/ou pulvérisation thermique.
